# EUROPÄISCHE PATENTSCHRIFT

(11) **EP 0 269 136 B1**
(45) Veröffentlichungstag und Bekanntmachung des Hinweises auf die Patenterteilung: **04.03.1992**
(21) Anmeldenummer: 87201855.1
(22) Anmeldetag: 29.09.1987
(51) Int. Cl.: E01C 19/52

(54) **Vorrichtung und mit einer derartigen Vorrichtung versehenes Fahrzeug zum Verlegen von Feldern von Pflastersteinen zu einer Strassendecke**
Device for paving roads and vehicle having such a device for laying sets of paving stones
Dispositif de pavage de revêtements routiers et véhicule avec un tel dispositif pour la pose de groupes d'éléments de pavage

(30) Priorität: 01.10.1986 NL 8602475
(43) Veröffentlichungstag der Anmeldung: 01.06.1988
(73) Patentinhaber: Stramech B.V., NL-6026 VZ Maarheeze (NL)
(72) Erfinder: van Helden, H., NL-6026 VZ Maarheeze (NL)

(56) Entgegenhaltungen:
- EP-A- 0 164 146
- WO-A-83/03270

## Beschreibung

Die Erfindung bezieht sich auf eine Vorrichtung und ein mit einer derartigen Vorrichtung versehenes Fahrzeug.

Aus der EP-A-0102999 ist ein Verfahren und eine Vorrichtung zum Verlegen einer Strassendecke in alternierendem bzw. Fischgrätverband bekannt.

Nach dem in dieser Patentschrift beschriebenen Verfahren werden Pflastersteine in Mengen von jeweils mindestens einer Gruppe (Lage) einem Stapel entnommen, in geringen gegenseitigen Abstand gebracht, daraufhin in das gewünschte Muster (beispielsweise nach Fig. 4, 5, 6 der vorliegenden Patentanmeldung) gebracht und zueinander bewegt und zum Schluss an ihrem Platz auf den Untergrund abgelegt und weist dieses Verfahren das Kennzeichen auf, dass die Pflastersteine der genannten Reihen einzeln und gleichzeitig geklammert und danach in dem gewünschten Muster unmittelbar in dem genannten zweiten Muster (beispielsweise im Fischgratverband, siehe Fig. 1 der vorliegenden Patentanmeldung) auf den Untergrund abgelegt werden.

In der EP-A-0102999 ist zugleich eine Vorrichtung zum Verlegen von Pflastersteinen nach dem genannten Verfahren beschrieben.

Das Herz der bekannten Vorrichtung besteht aus einem Gestell, das mit mindestens einem mit einer Vakuumquelle verbundenen Saugkopf versehen ist, wobei das Gestell mit einer Anzahl zu verlegender Pflastersteine entsprechend der Anzahl in der Längs- und Querrichtung beweglicher Saugköpfe versehen ist, wobei die Vorrichtung dadurch gekennzeichnet ist, dass die Saugköpfe auch im Drehsinn miteinander verbunden sind.

Weitere Kennzeichen dieser Vorrichtung können daraus bestehen, dass jeder Saugkopf an einer hohl ausgebildeten Führungsbüchse befestigt ist, die Büchsen zum Durchführen einer Gleitbewegung gruppenweise in relativ beweglichen Führungen untergebracht sind und jede Führungsbüchse an einer Führungsplatte befestigt ist und die an ein und derselben Führung befestigten Führungsplatten durch zwei mit Schlitzen versehene gegenüber der Führungsbüchse diametral angeordnete Kupplungselemente miteinander verbunden sind.

Weiterhin wird in der genannten Patentschrift beschrieben, dass die durch die Vorrichtung formierte und festgesaugte Steinlage mittels eines fahrbaren und drehbaren Kranes auf ein präpariertes Sandbett abgelegt wird, wobei auch die Vorrichtung drehbar sein kann, beispielsweise durch einen Servomotor, und zwar um die vertikale Mittellinie des Gestells der Vorrichtung.

Im übrigen ist es aus der Beschreibung der Fahr-und Drehmittel dieser bekannten Vorrichtung nicht ersichtlich, dass auf Grund der Angaben eine Vorrichtung konstruierbar ist, mit der mit praktisch ausreichender Genauigkeit eine Steinlage aus einem Stapel in ein Steinfeld im Fischgrätverband umgewandelt werden kann.

Bei der bekannten Vorrichtung werden die Verschiebungen der in einer Reihe liegenden Pflastersteine durch Streifen mit Schlitzen durchgeführt, wobei diese letzteren den gegenseitigen Abstand zwischen den Steinen bestimmen. Die Drehungen werden durch einen einzelnen Streifen mit einem Schlitz durchgeführt, wobei dieser Streifen mit dem Rahmen sowie mit einer Feder verbunden ist. Da die Schlitze im Betrieb verschmutzt werden, lässt es sich erwarten, dass der Verschiebungsweg des ersten Steines einer Reihe von dem Verschiebungsweg des letzten Steines dieser Reihe wesentlich abweichen wird. Durch die Kupplung der Verschiebungsmittel mit den Drehungsmitteln lässt sich dasselbe erwarten in bezug auf den Drehungswinkel des ersten Steines einer Reihe gegenüber dem des letzten Steines.

Die Erfindung hat nun zunächst zur Aufgabe, eine Vorrichtung zu schaffen, mit der mit praktisch ausreichender Genauigkeit eine Lage Pflastersteine (oder ein Teil derselben) von einem Stapel im Baukastenverband zu einer entsprechenden Lage im Fischgrätverband oder im Läuferverband umgewandelt werden kann. (Ausserdem bezieht sich die Erfindung auf ein Fahrzeug, das untenstehend noch näher beschrieben wird).

Unter einem Stapel Pflastersteine im Baukastenverband wird in dieser Patentanmeldung ein Stapel verstanden, dessen Pflastersteine lagenweise geschichtet sind, wie dies in Fig. 2 dargestellt ist. Eine Steinlage im Fischgrätverband ist in Fig. 1 angegeben. Bei dem nicht näher in einer Figur angegebenen Läuferverband liegen die Pflastersteine in der Breitenrichtung nebeneinander und sind gegenüber einander um etwa eine halbe Steinlänge verschoben.

Mit der erfindungsgemässen Vorrichtung lassen sich Verbandsmuster der Steine bilden, die ausgehend von dem Muster nach Fig. 2, nacheinander in den Fig. 4, 5, 6 und 1 angegeben sind. Diese Reihenfolge der Verbandmuster ist an sich bekannt. Siehe beispielsweise auch: EP-A-0102999.

Die erfindungsgemässe Vorrichtung weist eine rechteckige Tragkonstruktion auf, in der sich in Gleitblöcken drehbar angeordnete Greifer zum Klammern und Abstellen der Steine befinden, wobei diese Gleitblöcke über Gleitbalken verschiebbar und mit denselben verbunden sind, wobei die Gleitbalken über die zwei einander gegenüberliegenden Seiten der rechteckigen Tragkonstruktion verschiebbar und mit denselben verbunden sind, wobei die genannten Seiten senkrecht auf der Längsrichtung der Gleitbalken stehen und wobei die Vorrichtung Mittel aufweist, mit denen die Gleitblöcke gegenüber einander auf ein und demselben Gleitbalken verschoben werden können sowie Mittel, mit deren Hilfe die in den Gleitblöcken angeordneten Greifer sich drehen können und Mittel zum Verschieben der Gleitbalken gegenüber einander mittels einer Verschiebungskonstruktion und auch Mittel, mit denen die Vorrichtung über eine Lage von Pflastersteinen gebracht bzw. eine dem Stapel entnommene Lage auf einen Untergrund abgestellt werden kann. Diese Kombination von Elementen ist an sich bekannt.

Der Erfindung liegt die Erkenntnis zugrunde, dass eine Verbesserung gegenüber der aus EP-A-0102999 bekannten Vorrichtung erzielt werden kann durch eine Gruppe von Mitteln, die bestehen aus:
a) Antriebsmitteln zum Verschieben der Gleitbalken und Antriebsmitteln zum Verschieben bzw. Drehen der in den Gleitblöcken angeordneten Greifer längs bzw. in den Gleitbalken, die unmittelbar oder mittelbar an Seiten der Tragkonstruktion angreifen, die senkrecht aufeinander stehen;
b) Mitteln zum gruppenweisen Verschieben der in den Gleitblöcken angeordneten Greifer an den Gleitbalken entlang, wobei diese Mittel aus einem oder mehreren Laufbalken bestehen, der bzw. die in einer Richtung parallel zu der Längsrichtung der Gleitbalken verschiebbar ist bzw. sind und zwar durch Antriebsmittel, die an zwei einander gegenüber liegenden Seiten der rechteckigen Tragkonstruktion angreifen und senkrecht auf dem genannten Laufbalken stehen;
c) Mitteln, die gleitende Verbindungsteile (Gleitstücke) zwischen Gleitbalken und Laufbalken bilden und die mit an unterschiedlichen Pegeln vorhandenen zueinander senkrechten Gleitprofilen versehen sind, die Gleitprofilen in den Gleitbalken und Laufbalken entsprechen;
d) Mitteln zum in Abstand Bringen der in den Gleitblöcken angeordneten Greifer an den Gleitbalken entlang bzw. zum Drehen der Gleitblöcke, wobei diese Mittel aus Streifen aus einem biegsamen und dehnungsfesten Werkstoff bestehen, wobei diese Streifen längs der Gleitbalken Verbindungen zwischen einem (den) Laufbalken und den Gleitblöcken bilden;
e) Mitteln zum Drehen der in den Gleitblöcken angeordneten Greifer, wobei diese Mittel aus um eine Achse senkrecht zu der Ebene der Tragkonstruktion symmetrisch drehenden Schwenkteilen bestehen, deren Schenkel mittels Streifen aus einem biegsamen und dehnungsfesten Werkstoff mit entsprechenden einander diametral gegenüberliegenden Befestigungspunkten an den in den Gleitblöcken angeordneten Greifern verbunden sind und wobei die Schwenkteile mit dazu vorgesehenen Antriebsmitteln versehen sind, die an der Tragkonstruktion angreifen.

Die erfindungsgemässe Vorrichtung ist in erster Linie auf eine Vorrichtung gerichtet, mit der eine Pflastersteinlage im Baukastenverband zu einer Steinlage in Fischgrätverband umgewandelt werden kann.

Die Vorrichtung weist dazu die sub z, b, c und d genannten Gleitbalken, Gleitblöcke mit Greifern, Streifen aus einem biegsamen und dehnungsfesten Werkstoff, einen oder mehrere Laufbalken und auf Laufbalken bzw. Gleitbalken und den Gleitblöcken befindliche Schwenkteile sowie die zur Verschiebung der betreffenden Teile erforderlichen Verschiebungs- und Antriebsmittel auf.

Die erfindungsgemässe Vorrichtung kann jedoch auch derart ausgebildet werden, dass diese dazu bestimmt ist, eine Pflastersteinlage im Baukastenverband zu einer Steinlage im Läuferverband umzuwandeln.

In diesem Fall brauchen die Steinreihen nur in der Längsrichtung der Steine wechselweise je Reihe gegenüber einander verschoben zu werden. Zum Erreichen des Läuferverbandes reicht es, wenn die Streifen dazu dienen, dass die Steine in einer Reihe in der Längsrichtung derselben bei der wechselweisen Verschiebung derartiger Reihen mit der kurzen Seite gegeneinander gedrückt bleiben oder höchstens in einem geringen Fugabstand gehalten werden. Zur wechselweisen Verschiebung der Reihen sorgen dann ein oder zwei Laufbalken. Die Schwenkteile können bei dieser Ausführungsform fortfallen. Damit bei der Verschiebung der Reihen gegenüber einander Reibung möglichst vermieden wird, ist es erwünscht, dass durch eine Verschiebung der Gleitbalken gegenüber einander die Steinreihen in einen gewissen Abstand voneinander gebracht werden.

In den beiden Ausführungsformen der Erfindung bildet jedoch die Kombination aus Laufbalken mit Streifen aus biegsamem und dehnungsfestem Werkstoff das Wesentliche der Erfindung.

Beim Arbeiten mit den beiden erfindungsgemässen Vorrichtung ist es weiterhin erwünscht, dass beim Greifen einer Steinlage im Baukastenverband die Orientierung der Steine gegenüber den Gleitbalken berücksichtigt wird. Zum Umwandeln zu dem Fischgrätverband ist es erwünscht, dass die Längsrichtung der aufgehobenen Steine senkrecht auf der Längsrichtung der Gleitbalken steht; beim Umwandeln zum Läuferverband ist es erwünscht, dass die Längsrichtung der Steine sich parallel zu der Längsrichtung der Gleitbalken erstreckt.

Die kennzeichnenden Elemente der erfindungsgemässen Vorrichtung lassen sich wie folgt näher erläutern:
zu a) Die Mittel zum Verschieben der Gleitbalken gegenüber einander und diejenigen zum Verschieben der Gleitblöcke über die Gleitbalken wirken senkrecht aufeinander ein und greifen je an senkrecht aufeinander stehenden Seiten der Tragkonstruktion an. Bei der Vorrichtung nach EP-A-0102999 werden dagegen die Kräfte alle auf zwei parallele Seiten der Tragkonstruktion ausgeübt. Mit der erfindungsgemässen Vorrichtung wird dadurch eine bessere Verteilung der auf die Tragkonstruktion ausgeübten Kräfte erzielt.
zu b) Im Grunde reicht nur ein Laufbalken aus, besser ist es aber zwei Laufbalken zu verwenden. Ein Laufbalken wird vorzugsweise von einem Kolben-Zylindersystem angetrieben, das an eine nicht näher dargestellte Flüssigkeitsdruckleitung mit einer Flüssigkeitspumpe angeschlossen ist. Im Grunde kann ein Laufbalken von einem in der Mitte desselben angreifenden Kolben-Zylindersystem angetrieben werden; besser ist es aber, dazu zwei Kolben-Zylindersysteme zu verwenden, damit etwaige Verschiebungsfehler infolge der zur Verschiebung erforderlichen grossen Kräfte möglichst vermieden werden; selbstverständlich greifen diese Kolben-Zylindersysteme dann möglichst an den Enden des betreffenden Laufbalkens an.
Zum Erreichen der erwünschten Genauigkeit der Verschiebungen ist es jedoch vorteilhaft, die Vorrichtung nach der Erfindung mit zwei Laufbalken zu versehen, die je von zwei Antriebssystemen angetrieben werden, z.B. von Kolben-Zylindersystemen. Die Antriebssysteme greifen dabie in der erfindungsgemässen Vorrichtung in der Nähe einer Hauptachse der Vorrichtung an zwei einander gegenüberliegenden Seiten derselben an und wirken je Laufbalken symmetrisch einander entgegen und zwar senkrecht zu den Hauptachsen der Laufbalken. Zum Verschieben der Laufbalken über die genannten einander gegenüberliegenden Seiten ist es vorteilhaft, wenn sich am Ende der Laufbalken Mittel befinden, durch welche die Verschiebung der Laufbalken über die einander gegenüberliegenden Seiten erleichtert wird, beispielsweise eine Schlittenkonstruktion oder ein Rollensystem. Derartige Mittel fördern zugleich die Genauigkeit der Verschiebungen. Es sei bemerkt, dass es nach einem besonderen Aspekt der Erfindung von besonderer Bedeutung für die Genauigkeit der Verschiebungen ist, dass die Laufbalken sowie die Gleitbalken je zwei und zwei entgegengesetzt symmetrisch gegenüber den zwei Hauptachsen der Vorrichtung nach der Erfindung einander gegenüber verschoben werden.

Die Verwendung von Laufbalken zusammen mit biegsamen dehnungsfesten Streifen bietet nach der Erfindung den Vorteil, dass die Saugnäpfe mit den daran festgesaugten Steinen nacheinander gleichzeitig gruppenweise in gleicher Geschwindigkeit über einen vorgebbaren erforderlichen Abstand verschoben werden können, wobei diese Verschiebungen infolge der dehnungsfesten Streifen durch im Betrieb der Vorrichtung aufwirbelnden Sand bzw. Staub nicht beeinträchtigt werden und dadurch im Hinlauf äusserst genau durchgeführt werden können. Nach der erforderlichen Drehung des Greifers mit den daran hängenden Steinen werden danach in dem Rücklauf die Steine durch die Laufbalkenkonstruktion gruppenweise genau eingeklammert, wobei durch die Biegsamkeit der Streifen diese keine Belästigung bedeuten.
zu c) Es ist vorteilhaft, wenn ein Laufbalken mittels Gleitstücke mit den Gleitbalken gleitend verbunden ist, wobei sich die Gleitstücke an der Kreuzung des Laufbalkens und der Gleitbalken befinden. Diese Gleitstücke unterstützen die Beibehaltung der Verschiebungen eines Laufbalkens und der Gleitbalken senkrecht zueinander. Dazu weisen die Gleitstücke Gleitprofile auf verschiedenen Pegeln auf, die zueinander senkrecht stehen und dazu passenden Gleitprofilen auf dem Laufbalken und den Gleitbalken entsprechen. Weiterhin können die Gleitstücke mit Vorteil als Befestigungselemente für die Streifenverbindung zwischen einem Laufbalken und den am nächsten liegenden Gleitblöcken auf den Gleitbalken wirksam sein und derart ausgebildet werden, dass diese bei Rücklauf eines Laufbalkens für das Einklammern der Gleitblöcke und der darin am Greifer hängenden Steine bzw. für das Zurückführen der Gleitblöcke in die Ausgangslage sorgen.
zu d) Die Streifen zum in Abstand Bringen der in den Gleitblöcken angeordneten Greifer und zum Einstellen des Drehungswinkels können in Form von Bändern, Streifen, Drähten, Kabeln oder Seilen aus dauerhaftem Werkstoff sein. Ein durchaus geeigneter Werkstoff ist Stahldraht oder Federbandstahl; es wurden ausgezeichnete Ergebnisse erzielt mit gezwirntem Stahldraht, der beispielsweise aus 7 Strängen mit einem Durchmesser von 3,0 mm aufgebaut ist, wobei jeder Strang aus 7 Drähten von 0,3 mm besteht. Auch gute Ergebnisse gab es mit gezwirntem Stahldraht aus 6 Strängen mit einem Durchmesser von 2,1 mm, wobei jeder Strang aus 7 Drähten von je 0,2 mm Querschnitt besteht und wobei der gezwirnte Stahldraht einen Kern aus verseilter Kunststoffaser aufweist. Diese Werkstoffe sind aus der Segelsport bekannt. Die wirksame Länge der Streifen zwischen den Gleitblöcken ist diejenige zwischen den daran vorgesehenen Befestigungspunkten. Diese Längen sind von den Abmessungen der Steine abhängig und lassen sich von einem Sachverständigen leicht errechen. Die Streifen lassen sich auf einfache Weise mit Hilfe einer Schraubklemmvorrichtung befestigen, die zugleich dazu dient, den genauen Abstand einzustellen. Statt einzelner Streifenverbindungen lassen sich auf vorteilhafte Weise sich über oder längs der Gleitbalken erstreckende Streifen verwenden. Bei Verwendung von Federbandstahl ist es vorteilhaft, darin in den erforderlichen Abständen die Befestigungsöffnungen einzustanzen. Weiterhin ist ein Gleitstück nach einem weiteren Aspekt der Erfindung das günstigste Element zum Anordnen der Schwenkteile. Dadurch wird erreicht, dass die Schwenkteile mit den Gleitbalken sowie mit einem Laufbalken mitbewegt werden, wodurch erreicht wird, dass der erforderliche Verdrehungswinkel jedes Greifers einwandfrei eingestellt werden kann. Obschon im Grunde nur ein Schwenkteil je Gleitbalken ausreichen würde, ist es besser, wenn die erfindungsgemässe Vorrichtung mit einem Schwenkteil an jedem Ende eines Gleitbalkens, vorzugsweise mittels eines Gleitstücks versehen wird. In dem Zustand der Vorrichtung, in dem die an dem Greifer befestigten Pflastersteine noch nicht gedreht worden sind, schliessen die Schenkel eines Schwenkteils je zwei und zwei einen Winkel von + 22,5 und - 22,5 Grad mit der Längsachse eines Laufbalkens ein. Die Schenkel eines Schwenkteils sind mittels Streifen, vorzugsweise durchlaufender Streifen, in festen gegenseitigen Abständen mit einem in den Gleitblöcken drehbar angeordneten Rohr verbunden, das an der Unterseite in einer Greifvorrichtung endet und das an der Oberseite mit einer Konstruktion ortsfest verbunden ist, die zugleich als Drehschenkel für die Greifvorrichtung wirksam sein kann. In einer Ausführungsform ist diese Konstruktion in Form einer Platte ausgebildet, deren Querschnitt dem der Steine entspricht. In dieser Ausführungsform ist die Platte als Lehre zum Einklammern der Pflastersteine zu einem Fischgratverband und als Lehre wirksam um nach dem Verlegen der Steine die Vorrichtung bis an den Zustand zurückzubringen, in dem sie fertig ist, dem Stapel eine neue Steinlage zu entnehmen. Diese Ausführungsform von Gleitblöcken mit einem darin angeordneten Greifer, der an der Oberseite mit einer plattenförmigen Lehre fest verbunden ist, ist nach der Erfindung zu bevorzugen. In einem derartigen Fall sind die Streifen vorzugsweise an Enden einer Diagonale der Lehre befestigt. Bei einer besonderen Ausführungsform sind die Lehren von einem Befestigungspunkt in Richtung des Befestigungspunktes der folgenden Ecke abgeschrägt, damit beim Einklammern der Lehren den abwärts gekrümmten Streifen Raum geboten wird.

Es ist jedoch auch möglich, den in den Gleitblöcken über ein Rohr drehbar angeordneten Greifer auf der Oberseite in einem mit dem Rohr fest verbundenen Schenkel enden zu lassen, dessen Mitte auf der Achse des Rohres liegt. Die Schenkel werden in einer Lage parallel zu dem Schwenkteil auf ein und demselben Gleitbalken mit Hilfe von Streifen miteinander in gleichem Abstand verbunden.
In einem derartigen Fall ist es jedoch von Bedeutung, die Schenkel mit herausragenden Teilen zu versehen, die als Anschlag wirksam sind zur Breite der Pflastersteine, damit das massgerechte Klammern der Steine und der Rücklauf in die ursprüngliche Lage der Vorrichtung gewährleistet werden kann.

Zum Verlegen einer Strassendecke mit Hilfe der erfindungsgemässen Vorrichtung soll eine geeignete Hubvorrichtung verwendet werden, die mit den erforderlichen Mitteln zum einwandfreien Funktionieren der obengenannten Verschiebungsmittel der erfindungsgemässen Vorrichtung versehen ist, wobei diese Vorrichtung mit Haken oder ösen zum Heben der Vorrichtung versehen ist.

Nach einem zweiten Hauptaspekt der Erfindung besteht diese aus einem fahrbaren Fahrzeug, das dadurch gekennzeichnet ist, dass
a) die Oberseite des Fahrzeugs mit Führungsmitteln sowie einer Laufkatze versehen ist, die über die Führungsmittel verschiebbar ist, wobei an diese Laufkatze eine erfindungsgemässe Vorrichtung aufgehängt ist und zwar derart, dass diese über die Länge und Breite des Fahrzeugs bewegt werden kann und zwar in einer Richtung parallel und quer zu der Fahrrichtung des Fahrzeugs.
b) das Fahrzeug auf der von der Fahrrichtung desselben abgewandten Seite mit einer Ladebühne zum in Empfang Nehmen eines Pflastersteinestapels versehen ist, wobei diese Bühne sich derart weit bis unter die Führungsmittel erstreckt, dass von einem darauf abgelegten Stapel eine erfindungsgemässe Vorrichtung eine Steinlage abnehmen kann,
c) das Fahrzeug, in der Fahrrichtung desselben gesehen, folgend auf die Ladebühne mit einem Formiertisch nahezu parallel zu der zu verlegenden Strassendecke versehen ist, wobei dieser Formiertisch mindestens so gross ist, dass darauf ein mit Hilfe der erfindungsgemässen Vorrichtung aus einer Steinlage eines Stapels formiertes Feld von Pflastersteinen abgelegt werden kann,
d) das Fahrzeug, in der Fahrrichtung desselben gesehen, folgend auf den Formiertisch einen bodenfreien Raum aufweist, der sich bis unter die Führungsmittel zum Ablegen des mittels der erfindungsgemässen Vorrichtung formierten Steinfeldes in dem Sandboden der Strasse erstreckt.

Nach einer bevorzugten Ausführungsform ist das fahrbare Fahrzeug mit einem Formiertisch ausgebildet, in den ein Sortiertisch aufgenommen ist. In dem Sortiertisch befindet sich ein System ineinander greifender Förderbänder, deren Laufrichtung vorzugsweise senkrecht auf der Fahrrichtung des Fahrzeugs steht. Die Förderbänder können in beiden Richtungen unabhängig voneinander bewegen. Nach einer besonderen Ausführungsform der Erfindung wird von einer auf dem Sortiertisch abgestellten Lage von Pflastersteinen durch öffnung einer Anzahl Hähne in den Vakuumleitungen nur ein Teil der Steine in Form eines geschlossenen Blocks durch die Greifer festgehalten, wonach durch Einschalten der Förderbänder bzw. des Förderbandes die übrigen Steine seitlich abgeführt werden. Danach wird mit dem festgehaltenen Teil die Formierung zum gewünschten Verband fortgesetzt.

Es sei bemerkt, dass die erfindungsgemässe Vorrichtung es ermöglicht, dass das Formieren zu dem gewünschten Verband durchgeführt werden kann ohne dass die Pflastersteine eine feste Unterlage (Formiertisch) berühren.

Ein Ausführungsbeispiel der Erfindung ist in der Zeichnung dargestellt und wird im folgenden näher beschrieben. Es zeigen:
Fig. 1 die Draufsicht einer Lage von 4 zu 11 Beton-Pflastersteinen im Fischgrätverband mit Abmessungen im Schnitt von 105 x 211 mm und mit einer Dicke, die zwischen 50 und 120 mm variieren kann, nach der Norm N.E.N. 7000. Die in der Zeichnung angegebenen Kreuze bezeichnen je die Mitte eines Steines,
Fig. 2 die Draufsicht eines Stapels der obengenannten Art im Baukastenverband,
Fig. 3 eine Darstellung eines aus drei Teilen bestehenden Förderbandes zum Gebrauch in einem Sortiertisch in einem Fahrzeug nach Fig. 7b,
Fig. 4, 5 und 6 eine schematische Darstellung der aufeinander folgenden Positionen von Pflastersteinen in einer Steinlage bei der Umwandlung einer Steinlage nach Fig. 2 in die nach Fig. 1,
Fig. 7a, 7b und 7c eine schematische Darstellung einer Draufsicht, einer Seitenansicht bzw. einer Ansicht von hinten eines fahrbaren Fahrzeugs nach der Erfindung,
Fig. 8 eine schematische Draufsicht einer Vorrichtung nach der Erfindung zum Gebrauch in dem Fahrzeug nach der Erfindung. Letzteres ist in den Fig. 7a, 7b und 7c auf schematische Weise dargestellt,
Fig. 9a bis 9e je einen Schnitt in verschiedenen
Höhen durch einen in einem Gleitblock angeordneten Greifer.

In der nachfolgende Figurbeschreibung wird auf die in den Figuren angegebenen dreistelligen Bezugszeichen verwiesen. Von jedem Bezugszeichen ist die erste Ziffer die Nummer der Figurbezeichnung.
In Fig. 8 ist 800 das Gestell der rechteckigen Tragkonstruktion der erfidungsgemässen Vorrichtung. Es soll derart bemessen und konstruiert sein, dass es 40 bis 80 Pflastersteine tragen kann. Es wird aus diesem Grund vorzugsweise aus köcherförmigen Profilen hergestellt. In einer praktischen Ausführungsform der Erfindung ist es an eine Laufkatze aufgehängt, die über Schienen an der Oberseite des fahrbaren Fahrzeugs nach der Erfindung verschiebbar ist.
Dazu befinden sich auf der Oberseite des Gestells Befestigungselemente zum Aufhängen der Laufkatze.
Die Verbindung mit der Laufkatze ist von veränderlicher Länge, damit die erfindungsgemässe Vorrichtung gehoben bzw. gesenkt werden kann. Die Verbindungsmittel sind nicht angegeben, diese können aber beispielsweise aus Zylindern bestehen, die hydraulisch bzw. pneumatisch betätigbar sind oder sie können aus Kabeln oder Ketten bestehen, die mit Hilfe von Winden auf- bzw. abgewickelt werden können.

Der Aufbau der erfindungsgemässen Vorrichtung ist im wesentlichen symmetrisch um die Mittellinien A-A und B-B. Zur Erläuterung des Aufbaus wird auf die linke obere Ecke in Fig. 8 verwiesen.

Darin sind 801 Rollen, die mit den Gleitbalken 805 und 806 verbunden sind. Die Gleitbalken sind vorzugsweise doppelseitig ausgebildet, wobei die Seiten durch starre Verbindungselemente miteinander verbunden sind. Die Gleitbalken sind durch die Rollen über die kurzen Seiten des Gestells 800 verschiebbar. Die Verschiebung der Gleitbalken erfolgt durch einfache Verschiebungsmechanismen 802 und 803, z.B. in Form pneumatischer oder hydraulischer Zylinder, die doppelseitig angetrieben werden oder durch Spindeln bzw. Zahnstangen. Die Verschiebungsmechanismen können derart eingerichtet sein, dass ein Gleitbalken nur einen bestimmten Abstand in der einen und einen bestimmten Abstand in der anderen Richtung zurücklegen kann. In der einen Position entspricht die Lage der Gleitbalken der Lage nach Fig. 2, in der folgenden Position der nach Fig. 4 und zum Schluss der nach Fig. 1. Es sei bemerkt, dass die Verschiebungsabstände der Gleitbalken 805 und 806, ausgehend von der Situation nach Fig. 2, verschieden sind um zu der Situation nach Fig. 4 gelangen zu können. Zum Einleiten eines folgenden Verlegungszyklus sollen die Gleitbalken selbstverständlich wieder in die Position zurückkehren, die der aus Fig. 2 entspricht.

Der Verschiebungsmechanismus 802 bildet eine Verbindung zwischen dem Gestell und dem Gleitbalken 805. Auch der Verschiebungsmechanismus 803 kann eine Verbindung zwischen dem Gestell und dem anderen Gleitbalken 806 bilden, aber einfacher ist es, den Verschiebungsmechanismus 803 die Verbindung zwischen den zwei Gleitbalken 805 und 806 bilden zu lassen, wodurch die zwei Verschiebungsmechanismen in Tandembetrieb arbeiten. Die Gleitbalken sind vorzugsweise doppelseitig ausgebildet, weil dies eine günstige Ausgangslage einer stabilen Aufhängung der Greifer 900 bildet, von der in Fig. 8 eine Draufsicht der Lehre 809 dargestellt ist. Die Greifer 900 sind in Gleitblöcken (Fig. 9) angeordnet, die durch U- oder rohrförmige, mit den Gleitblöcken auf beiden Seiten ortsfest verbundene Schlitten zwischen den Gleitbalken in einander entgegengesetzten Richtungen verschoben werden können. Auch ist es denkbar, dass in der Längsrichtung auf den Innenseiten der doppelseitig ausgebildeten Gleitbalken eine durchgehende Ausnehmung und an einem Gleitblock eine auf beiden Seiten in die Ausnehmung passende Leiste vorgesehen ist.

Der Laufbalken 807 ist mit Hilfe damit verbundener rollen 808 längs der langen Seite des Gestells mittels des Verschiebungsmechanismus 804 verschiebbar, der an der langen Seite des Gestells angreift. Der Verschiebungsmechanismus ist bespielsweise in Form eines hydraulischen oder pneumatischen Zylinders oder aber in Form einer Spindel bzw. einer Zahnstange ausgebildet.

An der Stelle, wo die Achse eines Laufbalkens 807 die Achse eines Gleitbalkens schneidet, ist ein an dem Schnittpunkt in einer horizontalen Ebene drehbarer Schwenkteil 810 in dem Gleitstück 811 drehbar befestigt. Ein Ende jedes Schwenkteils ist mittels eines Streifens, beispielsweise eines gezwirnten Stahldrahtes 813, mit einer Ecke der Oberseite einer Lehre 809 verbunden. Diese Ecke ist auf ähnliche Weise mit einer entsprechenden Ecke der Oberseite einer folgenden Lehre verbunden. Die Längen der Streifen zwischen den Lehren (und Greifern) sind auf die Mittenabstände abgestimmt, die den Mittenabständen der Pflastersteine im schlussendlichen Fischgratverband entsprechen.

In der Situation, in der die Lage der Greifer der aus Fig. 2 entspricht, hängen die Streifen schlaff. Wenn nun mittels des Verschiebungsmechanismus 804 der Laufbalken 807 über die lange Seite des Gestells zu der kurzen Seite desselben bewegt wird, werden zunächst einer nach dem andern die Streifen gestrafft und danach die Lehren mit den Greifern über die Gleitbalken verschoben, bis die Streifen alle gestrafft sind. Die Länge der Streifen an den Enden der Schwenkteile, welche die Verbindungselemente mit den nachfolgenden Greifern bilden, sollen derart gewählt werden, dass die Verschiebungen der Greifer über den ungeradzahligen Gleitbalken 805 gegenüber denen des geradzahligen Gleitbalkens 806 versetzt ist. Wenn die Streifen gestrafft sind, sollen die Mitten der Greifer 809 denen der Pflastersteine nach Fig. 5 entsprechen.

Nach einer besonderen Ausführungsform der Erfindung werden die Lehren mit den Greifern 809 mittels Streifen, die nicht nur mit den Enden der Schwenkteile, sondern auch mit den Gleitstücken 811 verbunden sind, über die Gleitbalken verschoben. Die Gleitbewegung erfolgt über Vorsprünge oder Leisten und zugeordnete Ausnehmungen in den betreffenden Bewegungsrichtungen der Laufbalken, der Gleitbalken und der Gleitstücke.
Weiterhin können die Gleitstücke 811 dazu beitrage, die Lehren mit den Greifern 809 an ihren richtigen Platz zu bringen. In bezug auf die Ausgangslage, die der aus Fig. 2 entspricht, erfolgt dies auf einfache Weise dadurch, dass die Laufbalken 807 in Richtung der Linie A-A bewegt werden, wobei die Gleitstücke die Lehren mit Greifern bis Anschluss gegeneinander drücken (wonach die Gleitbalken in Richtung der Linie B-B bewegt werden, bis die Lehren mit Greifern sich berühren).

In Fig. 9 ist ein Greifer 900 im Längsschnitt, angeordnet in einem Gleitblock 904, dargestellt. Der Greifer 900 ist in Hauptsache aus einer Lehre 905, einem Rundrohr 903 und einem Saugnapf 902 zusammengesetzt. 901 ist eine imaginäre Achse des Greifers; 902 ist der Saugnapf, der mit einem vertikalen Rundrohr 903 vakuumdicht verbunden ist, wobei dieses Rohr in einem Gleitblock 904 drehbar ist. Der Saugnapf kann einfach oder mehrfach ausgebildet sein. Der Saugnapf kann einen kreisrunden, rechteckigen oder schlitzförmigen Querschnitt aufweisen. Die Saugnäpfe sind beispielsweise aus Gummi oder einem geeigneten Kunststoff hergestellt. Das Rohr durchbohrt eine rechteckige Lehre 905, die vorzugsweise im Schnitt dem der zu verschiebenden Pflastersteine entspricht. Die Lehre kann übrigens in Draufsicht jede beliebige Form aufweisen, solange diese Form dazu geeignet ist, beim Zusammenschieben der Lehren über die Gleitbalken in Richtung der Mittellinie A-A in Fig. 8, die Mittellinie der Greifer über die Mitten der Pflastersteine nach Fig. 2 zu bringen. Wenn mit anderen Worten beim Verlegen einer folgenden Strassendecke Steine anderen Querschnitts verwendet werden, sollen die Lehren entsprechend angepasst werden. Das Rohr ist mit der Lehre ortsfest verbunden und kann darin nicht drehen. Das Rohr ist auf der Oberseite an ein nicht dargestelltes System von Vakuumleitungen angeschlossen, die ihrerseits an Vorrichtungen zum Erzeugen eines Unterdrucks, z.B. eine Vakuumpumpe, angeschlossen sind.

Der Gleitblock 904 ist mit U- oder rohrförmigen Querprofilen versehen, die auf die Gleitprofile der Gleitbalken 805, 806 passen. In Fig. 9a ist das Gleitprofil 812 des Gleitbalkens 805 angegeben. 907 (Fig. 9d) sind Gleitstreifen, z.B. aus Nylon, Teflon oder Sinterbronze, speziell dazu vorgesehen, die Gleitbewegung leichter erfolgen zu lassen. Durch 908 sind die Befestigungspunkte der mit den Enden der Schwenkteile verbundenen Streifen zur Drehung und zur etwaigen Verschiebung der Lehren mit den Greifern über den Gleitbalken 806 bezeichnet. Für den Gleitbalken 805 liegen die Befestigungspunkte mit den Lehren an den zwei anderen Ecken der Lehre. Weiterhin empfiehlt es sich, wenn der Gleitblock 904 an der Stelle von z.B. 909 über Mittel zur Befestigung von Mitteln verfügt, die Gleitblöcke an einem Gleitbalken durch eine Zugkraft in untereinander gleiche Abstände zu bringen, wobei diese Zugkraft durch die zwei sich in entgegengesetzten Richtungen verschiebenden Laufbalken ausgeübt wird.

Es ist zweckmässig, die Lehren an den Enden eines Gleitbalkens mit ebenfalls an den Enden befindlichen Gleitstücken zu verbinden. Die Mittel, die Lehren in Abstand zu bringen, bestehen aus Streifen gewünschter gleicher Länge.

Die Schwenkteile 810 an den beiden Enden eines Gleitbalkens sind parallel zueinander und vorzugsweise parallel zu der Diagonale einer Lehre angeordnet und zwar derart, dass wenn die Längsrichtung der Lehren senkrecht auf der Längsrichung der Gleitbalken steht, die einem bestimmten Gleitbalken zugeordneten Schwenkteile parallel zu der einen Richtung der Diagonalen sind und beim benachbarten Gleitbalken parallel zu der Richtung der anderen Diagonalen.

Die Schwenkteile - und damit die Lehren und folglich die Greifer - lassen sich in zwei entgegengesetzten Richtungen drehen und zwar dadurch, dass die Schenkel mit je einem Verschiebungsmechanismus 814 verbunden sind, wobei diese Verschiebungsmechanismen in zwei entgegengesetzten Richtungen parallel zu der Längsrichtung der Gleitbalken verschiebbar sind. Als solche Verschiebungsmechanismen lassen sich beispielsweise hydraulische oder pneumatische Zylinder, Spindein oder Zahnstangen verwenden. Diese Mechanismen greifen - nebst an den Schenkeln der Schwenkteile - auch an den Gleitstücken an.

Fig. 7 bezieht sich auf das fahrbare Fahrzeug nach der Erfindung.

Fig. 7a ist eine Draufsicht. Fig. 7b eine Seitenansicht und Fig. 7c eine Ansicht von hinten. In diesen Figuren ist 701 ein Stapel Pflastersteine, 702 die Ladebühne, 703 der Verlegeraum, 704 eine Laufkatze, 705 Laufschienen für die Laufkatze und 800 die erfindungsgemässe Vorrichtung, 706 ist der Formiertisch und 709 ist der Sortiertisch. Der Raum für die Bedienungsperson ist durch 707 bezeichnet, die Fördermittel des Fahrzeugs sind durch 708 und die verlegte Strassendecke ist durch 710 bezeichnet.

In dem Sortiertisch ist ein System dreier ineinander greifender aus Keilriemen aufgebauter Förderbänder untergebracht, die durch 301, 302 und 303 auf schematische Weise in Fig. 3 angegeben sind. Die Laufrichtungen der Förderbänder sind senkrecht zu der Fahrrichtung des Fahrzeugs nach der Erfindung. Die drei Förderbänder können unabhängig voneinander in beiden Richtungen arbeiten. Wenn eine Pflastersteinlage aus einem Stapel dem Mittenteil 302 zugeführt wird, ist es möglich - nach Bedarf - die Länge der Reihen um eine Anzahl Steine zu verringern, indem diese Steine nach links zum Förderband 301 oder nach rechts zum Förderband 303 abgeführt werden. Mit dem restlichen Teil der Steinlage auf dem Förderband 302 kann das erfindungsgemässe Verfahren fortgesetzt werden. Auf diese Weise ist es möglich, eine Strassendecke einer relativ beliebigen Breite herzustellen.

In den Fig. 3, 7, 8 und 9 sind weder die Systeme angegeben, welche die Verschiebungsmechanismen betätigen, wie Befestigungsmittel und hydraulische, pneumatische oder Vakuumleitungen, noch die Bedienungpulte oder Regelsysteme, die dazu dienen, dass die betreffenden Elemente nach der Erfindung rechtzeitig funktionieren.

## Patentansprüche

1. Vorrichtung zum Abheben einer Steinlage von einem Stapel Pflastersteine (701) zum Verlegen einer Strassendecke (710), wobei diese Vorrichung aus einer rechteckigen Tragkonstruktion (800) besteht, die Gleitbalken (805, 806) aufweist, die senkrecht zu ihrer Längsrichtung über zwei einander gegenüberliegende Seiten der rechteckigen Tragkonstruktion (800) verschiebbar sind und wobei über und längs dieser Gleitbalken (805, 806) in Gleitblöcken (904) angeordnete ggf. drehbare Greifer (900) mit Saugnäpfen (902) verschiebbar sind, sowie mit der Tragkonstruktion (800) ortsfest verbundene Antriebsmittel (802, 803) zum Verschieben der Gleitbalken (805, 806) und zum Verschieben bzw. Drehen (814) der in den Gleitblöcken (904) angeordneten Greifer (900) mit Saugnäpfen (902), Befestigungsmittel zum Verschieben der Vorrichtung sowie Leitungen zum Beibehalten eines Unterdrucks in den Greifern (900) mit Saugnäpfen (902), dadurch gekennzeichnet, dass die Vorrichtung eine Gruppe von Mitteln aufweist, die bestehen aus:
a) Antriebsmitteln (802, 803) zum Verschieben der Gleitbalken (805, 806) und Antriebsmitteln (814) zum Verschieben bzw. Drehen der in den Gleitblöcken (904) angeordneten Greifer (900) längs bzw. in den Gleitbalken (805, 806), die unmittelbar oder mittelbar an Seiten der Tragkonstruktion (800) angreifen, die senkrecht aufeinander stehen;
b) Mitteln zum gruppenweisen Verschieben der in den Gleitblöcken (904) angeordneten Greifer (800) an den Gleitbalken (805, 806) entlang, wobei diese Mittel aus einem oder mehreren Laufbalken (807) bestehen, der bzw. die in einer Richtung parallel zu der Längsrichtung der Gleitbalken (805, 806) verschiebbar ist bzw. sind und zwar durch Antriebsmittel (804), die an Zwei einander gegenüberliegenden Seiten der rechteckigen Tragkonstruktion angreifen und senkrecht auf dem genannten Laufbalken stehen;
c) Mitteln, die gleitende Verbindungsteile (Gleitstücke) (811) zwischen Gleitbalken (805, 806) und Laufbalken (807) bilden und die mit an unterschiedlichen Pegeln vorhandenen zueinander senkrechten Gleitprofilen (906) versehen sind, die Gleitprofilen (812) in den Gleitbalken (805, 806) und Laufbalken (807) entsprechen;
d) Mitteln zum in Abstand Bringen der in den Gleitblöcken (904) angeordneten Greifer (900) an den Gleitbalken (805, 806) entlang bzw. zum Drehen der Gleitblöcke (904), wobei diese Mittel aus Streifen (813) aus einem biegsamen und dehnungsfesten Werkstoff bestehen, wobei diese Streifen längs der Gleitbalken (805, 806) Verbindungen zwischen einem (den) Laufbalken (807) und den Gleitbalken (805, 806) bilden;
e) Mitteln zum Drehen der in den Gleitblöcken (904) angeordneten Greifer (900), wobei diese Mittel aus um eine Achse senkrecht zu der Ebene der Tragkonstruktion symmetrisch drehenden Schwenkteilen (810) bestehen, deren Schenkel mittels Streifen (813) aus einem biegsamen und dehnungsfesten Werkstoff mit entsprechenden einander diametral gegenüberliegenden Befestigungspunkten (908) an den in den Gleitblöcken (904) angeordneten Greifern (900) verbunden sind und wobei die Schwenkteile (810) mit dazu vorgesehenen Antriebsmitteln (814) versehen sind, die an der Tragkonstruktion (800) angreifen.

2. Vorrichtung nach Anspruch 1, dadurch gekennzeichnet, dass die Antriebsmittel (802, 803) zum Verschieben der Gleitbalken (805, 806) über die beiden sich gegenüberliegenden Seiten der rechteckigen Tragkonstruktion (800) in zwei Gruppen aufgeteilt sind, die derart an den sich gegenüberliegenden Seiten und den Gleitbalken (805, 806) angreifen, dass die Verschiebungen der Gleitbalken je Gruppe gegenüber der anderen Gruppe entgegengesetzt symmetrisch gegenüber der Achse der rechteckigen Tragkonstruktion (800) sind, wobei diese Achse sich parallel zu den Gleitbalken (805, 806) erstreckt.

3. Vorrichtung nach Anspruch 2, dadurch gekennzeichnet, dass von einer Gruppe von Gleitbalken ( 805, 806) derjenige Gleitbalken, der am weitesten vom Angriffspunkt des Antriebsmittels auf der rechteckigen Tragkonstruktion entfernt ist, durch ein Kolben-Zylindersystem und die anderen Gleitbalken aus dieser Gruppe mittels mit diesem Balken sowie miteinander verbundener Streifen aus einem biegsamen und dehnungsfesten Werkstoff verschoben werden.

4. Vorrichtung nach den Ansprüchen 1-3, dadurch gekennzeichnet, dass die Antriebsmittel (802, 803) aus Kolben-Zylindersystemen bestehen, die von Gleitbalken (805) zu Gleitbalken (806) tandemweise miteinander verbunden sind.

5. Vorrichtung nach den Ansprüchen 1-4, dadurch gekennzeichnet, dass die rechteckige Tragkonstruktion (800) auf beiden Seiten zwei Laufbalken (807) aufweist, die durch Kolben-Zylindersystemen (804) gegenüber einander entgegengesetzt symmetrisch gegenüber derjenigen Hauptachse der rechteckigen Tragkonstruktion verschoben werden, die sich parallel zu den Laufbalken erstreckt.

6. Vorrichtung nach den Ansprüchen 1-5, dadurch gekennzeichnet, dass die Gleitbalken (805, 806) und der (die) Laufbalken (807) durch an den Enden derselben vorgesehene Rollen (801, resp. 808) an den Seiten der rechteckigen Tragkonstruktion (800) entlang verschiebbar sind.

7. Vorrichtung nach den Ansprüchen 1-5, dadurch gekennzeichnet, dass die Gleitstücke (811) wechselweise je Gleitbalken (805, 806) mittels Streifen (813) gleicher Länge aus einem biegsamen und dehnungsfesten Werkstoff mit dem auf einem Gleitbalken (805, 806) am nächsten liegenden in einem Gleitblock (904) angeordneten Greifer (905) verbunden sind.

8. Vorrichtung nach den Ansprüchen 1-6, dadurch gekennzeichnet, dass die Schwenkteile (810) und deren Antriebsmitte (814) auf den Gleitstücken (811) angeordnet sind.

9. Vorrichtung nach den Ansprüchen 1-8, dadurch gekennzeichnet, dass die Streifen (813) aus biegsamem und dehnungsfestem Werkstoff aus gezwirntem Stahldraht bestehen.

10. Vorrichtung nach den Ansprüchen 1-9, dadurch gekennzeichnet dass ein Greifer (900) an der Oberseite durch eine rechteckige Lehre (905) gebildet wird, deren Querschnitt dem der zu verschiebenden Steine entspricht und welche Lehre (905) via ein Rundrohr (903), das in einem Gleitblock (904) drehbar ist, an der Unterseite mit einem Saugnapf (902) fest verbunden ist.

11. Vorrichtung nach Anspruch 10, dadurch gekennzeichnet, dass die kurzen Seiten der Lehren (905) teilweise abgeschrägt sind, damit den nach unten abgewinkelten Streifen (813) aus biegsamem und dehnungsfestem Werkstoff Raum geboten wird.

12. Vorrichtung nach den Ansprüchen 1-9, dadurch gekennzeichnet, dass die Oberseite eines Gleitblocks (904) in Form eines mit den Greifern ortsfest verbundenen Schwenkteils (810) ausgebildet ist, wobei der Gleitblock (904) mit Anschlägen versehen ist, damit die Achsen der Gleitblöcke (904) in der Ausgangslage der rechteckigen Tragkonstruktion (800) in denselben Abstand wie der der Achsen der Steine gebracht werden kann, wenn diese mit der langen Seite gegeneinander gebracht sind, wie in einer Steinlage im Baukastenverband (Fig.2).

13. Vorrichtung nach einem order mehreren der Ansprüche 1-12, zum Umwandeln einer Steinlage im Baukastenverband (Fig.2) zu einer Steinlage in Fischgrätverband (Fig.1), dadurch gekennzeichnet, dass die Vorrichtung aufgebaut ist aus einer rechteckigen Tragkonstruktion (800), über deren Seiten Gleitbalken (805, 806) und ein oder mehrere Laufbalken (807) senkrecht zu den Gleitbalken verschiebbar sind, Gleitstücken (811) an den Kreuzungen der Gleitbalken (805, 806) und der (des) Laufbalken(s) (807), die gleitend damit verbunden sind, in Gleitblöcken (904) drehbar angeordneten Greifern (900), die an den Gleitbalken (805, 806) entlang verschiebbar sind, Streifen (813) aus biegsamem und dehnungsfestem Werkstoff zum in Abstand Bringen der in den Gleitblöcken (904) angeordneten Greifer (900) untereinander und zum in Abstand Bringen gegenüber dem (den) Laufbalken (807), Schwenkteilen(810) zum Drehen der in den Gleitblöcken (904) angeordneten Greifer (900) sowie Antriebsmitteln (802, 803, resp. 804, und 814) zur Verschiebung der Gleitbalken und (des) der Laufbalken(s) und zur Drehung der Schwenkteile.

14. Vorrichtung nach einem oder mehreren der Ansprüche 1-7 und 9-11 zum Umwandeln einer Steinlage im Baukastenverband (Fig.2) zu einer Steinlage im Läuferverband, dadurch gekennzeichnet, dass die Vorrichtung aufgebaut ist aus einer rechteckigen Tragkonstruktion (800), über deren Seiten Gleitbalken (805, 806) und ein oder mehrere Laufbalken (807) senkrecht zu den Gleitbalken sich verschieben können, Gleitstücken (811) an den Kreuzungen der Gleitbalken (805, 806) und (des) der Laufbalken(s) (807), die gleitend damit verbunden sind, in Gleitbalken (805, 806) angeordneten Greifern (900), die an den Gleitbalken entlang verschiebbar sind, Streifen (813) aus biegsamem und dehnungsfestem Werkstoff zum Verschieben der in den Gleitblöcken (904) angeordneten Greifer (900) an den Gleitbalken (805, 806) entlang, wobei diese Streifen (813) mit dem (den) Laufbalken (807) verbunden sind, sowie Antriebsmitteln (802, 803, resp 804) zur Verschiebung der Gleitbalken (805, 806) und (des) der Laufbalken(s) (807).

15. Fahrbares Fahrzeug (Fig.7,a,b,c) zum Verlegen einer Strassendecke, dadurch gekennzeichnet, dass
a) die Oberseite des Fahrzeugs mit Führungsmitteln (705) sowie einer Laufkatze (704) versehen ist, die über die Führungsmittel (705) verschiebbar ist, wobei an diese Laufkatze (704) eine Vorrichtung (Fig.8) nach den Ansprüchen 1 bis 14 aufgehängt ist und zwar derart, dass diese über die Länge und Breite des Fahrzeugs bewegt werden kann und zwar in einer Richtung parallel und quer zu der Fahrrichtung des Fahrzeugs,
b) das Fahrzeug auf der von der Fahrrichtung desselben abgewandten Seite mit einer Ladebühne (702) zum in Empfang Nehmen eines Pflastersteinestapels (701) versehen ist, wobei diese Bühne sich derart weit bis unter die Führungsmittel (705) erstreckt, dass von einem darauf abgelegten Stapel eine Vorrichtung nach den Ansprüchen 1-14 eine Steinlage abnehmen kann,
c) das Fahrzeug, in der Fahrrichtung desselben gesehen, folgend auf die Landebühne (702) mit einem Formiertisch (706) nahezu parallel zu der zu verlegenden Strassendecke versehen (710) ist, wobei dieser Formiertisch (706) mindestens so gross ist, dass darauf ein mit Hilfe der Vorrichtung nach den Ansprüchen 1-14 aus einer Steinlage eines Stapels formiertes Feld von Pflastersteinen abgelegt werden kann,
d) das Fahrzeug, in der Fahrrichtung desselben gesehen, folgend auf den Formiertisch (706) einen bodenfreien Raum aufweist, der sich bis unter die Führungsmittel (705) zum Ablegen des mittels der Vorrichtung nach den Ansprüchen 1-14 formierten Steinfeldes in dem Sandboden der Strasse erstreckt,
e) Mittel zur Lenkung des Fahrzeugs, Mittel zur Verschiebung der Laufkatze, zum Klammern und Heben sowie Senken der Vorrichtung nach den Ansprüchen 1-14, sowie Leitungen und Betätigungsmittel zum Betreiben der genannten Vorrichtung vorgesehen sind.

16. Fahrzeug nach Anspruch 15, dadurch gekennzeichnet, dass zum in seitlicher Richtung Abführen von Teilen einer Pflastersteinlage (701) in den Formiertisch (706) ein Sortiertisch (709) aufgenommen ist, der aus einem System ineinander greifender Förderbänder (Fig.3) besteht, deren Laufrichtung senkrecht auf der Fahrrichtung des Fahrzeugs steht.

## Claims

1. A device for taking a layer of paving bricks from a stack of bricks (701) for laying a road surface (710), which device comprises a rectangular supporting structure (800) having sliding beams (805, 806) which can be moved at right angles to their longitudinal direction over two oppositely located sides of the rectangular supporting structure (800) and in which gripping devices (900) with suction cups (902) which are accommodated and rotatable, respectively, in sliding blocks (904) can be moved over and along the said sliding beams (805, 806), as well as driving means (802, 803) rigidly connected to the supporting structure (800) for moving the sliding beams (805, 806) and for moving and rotating (814), respectively, the gripping devices (900) with suction cups (902) provided in the sliding blocks (904), connection means to move the device, as well as lines for maintaining a vacuum in the gripping devices (900) with suction cups (902), characterised in that the device comprises a group of means which consist of:
a) driving means (802, 803) for moving the sliding beams (805, 806) and driving means (814) for moving and rotating, respectively, the gripping devices provided in the sliding blocks (904) along and in, respectively, the sliding beams (805, 806) which engage directly or indirectly sides of the supporting structure (800) extending at right angles to each other;
b) means for the groupwise movement of the gripping devices (800) provided in the sliding blocks (904) along the sliding beams (805, 806), said means comprising one or several moving beams (807) which can be moved in a direction parallel to the longitudinal direction of the sliding beams (805, 806) by driving means (804) which engage on two oppositely located sides of the rectangular supporting structure and extend at right angles to the said moving beams;
c) means which form sliding connection parts (sliding members) (811) between sliding beams (805, 806) and moving beams (807) and which are provided with profiled sliding members (906) extending at right angles to each other and present at various levels and corresponding to profiled sliding members (812) in the sliding beams (805, 806) and moving beams (807);
d) means for spacing apart the gripping devices (900) provided in the sliding blocks (904) along the sliding beams (805, 806) and for rotating, respectively, the sliding blocks (904), said means comprising strips (813) of a flexible and non-expandable material, said strips forming along the sliding beams (805, 806) connections between a (the) moving beam(s) (807) and the sliding beams (805, 806);
e) means for rotating the gripping devices (900) provided in the sliding blocks (904), said means comporising swivelling members (810) rotating symmetrically about an axis which is at right angles to the plane of the supporting structure the limbs of which are connected to the gripping devices (900) provided in the sliding blocks (904) by means of strips (813) of a flexible and non-expandable material with corresponding diametrically oppositely located connection points (908), the swivelling members (810) comprising suitable driving means (814) which engage the supporting structure (800).

2. A device as claimed in Claim 1, characterised in that the driving means (802, 803) for moving the sliding beams (805, 806) over the two oppositely located sides of the rectangular supporting structure (800) are divided in two groups which engage the oppositely located sides and the sliding beams (805, 806) in such a manner that the movements of the sliding beams per group with respect to the other group are antisymmetrical with respect to the axis of the rectangular supporting structure (800), said axis extending parallel to the sliding beams (805, 806).

3. A device as claimed in Claim 2, characterised in that that one sliding beam of a group of sliding beams (805, 806) which is farthest remote from the point of application of the driving means on the rectangular supporting structure is moved by a piston-cylinder system and the other sliding beams of this group are moved by means of strips of a flexible and non-expandable material connected to the said beam and connected together.

4. A device as claimed in Claims 1-3, characterised in that the driving means (802, 803) consist of piston-cylinder systems which from sliding beam (805) to sliding beam (806) are connected together in tandem arrangement.

5. A device as claimed in Claims 1-4, characterised in that the rectangular supporting structure (800) comprises two moving beams (807) on both sides which are moved with respect to each other antisymmetrically with respect to that main axis of the rectangular supporting structure which extends parallel to themoving beams by means of piston-cylinder systems (804).

6. A device as claimed in Claims 1-5, characterised in that the sliding beams (805, 806) and the moving beam(s) (807) can be moved along the sides of the rectangular supporting structure (800) by rollers (801 and 808, respectively) provided at the ends thereof.

7. A device as claimed in Claims 1-5, characterised in that the sliding members are connected alternately per sliding beam (805, 806) by means of strips (813) of equal length of a flexible and non-expandable material to the gripping device (905) provided on a sliding beam (805, 806) and situated nearest in a sliding block (904).

8. A device as claimed in Claims 1-6, characterised in that the swivelling members (810) and the driving means (814) therefor are provided on the sliding members (811).

9. A device as claimed in Claims 1-8, characterised in that the strips (813) of a flexible and non-expandable material consist of twined steel wire.

10. A device as claimed in Claims 1-9, characterised in that a gripping device is formed at its top by a rectangular jig (905) the cross-section of which corresponds to that of the brick to be moved and which jig (905) is rigidly connected on the lower side with a suction cup (902) via a round pipe (903) which can be rotated in a sliding block (904).

11. A device as claimed in Claim 10, characterised in that the short sides of the jigs (905) are partly bevelled so as to accommodate the downwardly-bent strip (813) of a flexible and non-expandable material.

12. A device as claimed in Claims 1-9, characterised in that the top of a sliding block (904) is constructed in the form of a swivelling member (810) rigidly connected to the gripping devices, the sliding block (904) comprising abutments in order that the axes of the sliding blocks (904) in the starting position of the rectangular supporting structure (800) can be moved at the same distance as that of the axes of the bricks when these are provided with the long sides against each other, as in a layer of bricks in unit box bond (Figure 2).

13. A device as claimed in one or more of the Claims 1-12 for converting a layer of bricks in unit box bond (Figure 2) into a layer of bricks in herring-bone bond (Figure 1), characterised in that the device is constructed from a rectangular supporting structure (800) over the sides of which sliding beams (805, 806) and one or more moving beams (807) can be moved at right angles to the sliding beams, sliding members (811) at the crossings of the sliding beams (805, 806) and of the moving beam(s) (807) which are connected therewith so as to be slidable, gripping devices (900) which are provided in sliding blocks (904) so as to be rotatable and which can be moved along the sliding beams (805, 806), strips (813) of a flexible and non-expandable material for spacing apart mutually the gripping devices (900) provided in the sliding blocks (904) and for spacing apart with respect to the moving beam(s) (807), swivelling members (810) for rotating the gripping devices (900) provided in the sliding blocks (904), as well as driving means (802, 803, and 804, respectively, and 814) for moving the sliding beams and the moving beam(s) and for rotating the swivelling members.

14. A device as claimed in one or more of the Claims 1-7 and 9-11 for converting a layer of bricks in unit box bond (Figure 2) into a layer of bricks in stretcher bond, characterised in that the device is constructed from a rectangular supporting structure (800) over the sides of which sliding beams (805, 806) and one or more moving beams (807) can move at right angles to the sliding beams, sliding members (811) at the crossings of the sliding beams (805, 806) and of the moving beam(s) (807) which are connected thereto so as to be slidable, gripping devices (900) which are provided in sliding beams (805, 806) and which can be moved along the sliding beams, strips (813) of a flexible and non-expandable material for moving the gripping device (900) which is provided in the sliding blocks (904) along the sliding beams (805, 806),the said strips (813) being connected to the moving beam(s) (807), as well as driving means (802, 803, and 804, respectively) for moving the sliding beams (805, 806) and the moving beam(s) (807).

15. A wheeled vehicle (Figures 7a,b,c) for laying a road surface, characterised in that
a) the top of the vehicle is provided with guide means (705) as well as a travelling crab (704) which can be moved over the guide means (705), the said travelling crab (704) comprising a device (Figure 8) as claimed in Claims 1 to 14 and that in such a manner that same can be moved over the length and the width of the vehicle and that in a direction parallel and at right angles to the direction of movement of the vehicle,
b) the vehicle, on the side thereof remote from the direction of movement, comprises a loading platform (702) for receiving a stack of bricks, the said platform extending to below the guide means (705) in such a manner that a device as claimed in the Claims 1-14 can lift a layer of bricks from a stack laid thereon,
c) the vehicle, viewed in the direction of movement thereof, comprises, after the loading platform (702), an assembly platform (706) substantially parallel to the road surface to be laid (710), the said assembly platform (706) being at least so large that a field of bricks formed from a layer of bricks of a stack can be laid thereon by means of the device as claimed in the Claims 1-14,
d) the vehicle, viewed in the direction of movement thereof, comprises, after the assembly platform (706), a bottomless space which extends to below the guide means (705) for laying the field of bricks formed by means of the device as claimed in Claims 1-14 in the layer of sand of the road surface,
e) means are provided for driving the vehicle, means for moving the travelling crab, for clamping and lifting as well as lowering the device as claimed in the Claims 1-14, as well as lines and actuating means for operating the said device.

16. A vehicle as claimed in Claim 15, characterised in that for the lateral transport of parts of a layer of bricks (701) into the assembly platform (706) a sorting platform (709) is incorporated which consists of a system of interlocking transport belts (Figure 3) the travelling direction of which is at right angles to the direction of movement of the vehicle.

## Revendications

1. Dispositif pour prendre une couche de pavés d'un paquet de pavés (701) pour la pose d'un revêtement routier (710), ce dispositif étant constitué par un châssis porteur rectangulaire (800) muni de poutres coulissantes (805, 806), qui peuvent coulisser perpendiculairement à leur direction longitudinale le long de deux côtés opposés du châssis porteur rectangulaire (800), alors que sur et le long de ces poutres coulissantes (805, 806) peuvent être déplacées des griffes (900), éventuellement rotatives, disposées dans des blocs coulissants (904) et munies de ventouses (902), ainsi que des moyens d'entraînement (802, 803) reliés rigidement au châssis porteur (800) et servant à déplacer les poutres coulissantes (805, 806) et à déplacer, respectivement tourner (814), les griffes (900) disposées dans les blocs coulissants (904) et munies de ventouses (902), des moyens de fixation pour déplacer le dispositif et des conduites pour maintenir une dépression dans les griffes (900) munies de ventouses (902), caractérisé en ce que le dispositif comprend un groupe de moyens constitués par:
a) des moyens d'entraînement (802, 803) servant à déplacer les poutres coulissantes (805, 806) et des moyens d'entraînement (814) servant à déplacer, respectivement tourner, les griffes (900) disposées dans les blocs coulissants (904) le long de, respectivement dans les poutres coulissantes (805, 806), qui agissent directement ou indirectement sur des côtés du châssis porteur (800) perpendiculaires entre eux;
b) des moyens servant à déplacer par groupes les griffes (800) disposées dans les blocs coulissants (904) le long des poutres coulissantes (805, 806), ces moyens étant constitués par une ou plusieurs poutre(s) de roulement (807) qui peut (peuvent) être déplacée(s) dans une direction parallèle à la direction longitudinale des poutres coulissantes (805, 806) et notamment, par des moyens d'entraînement (804) qui agissent sur deux côtés opposés du châssis porteur rectangulaire et qui sont perpendiculaires à ladite poutre de roulement;
c) des moyens constituant des pièces de jonction coulissantes (pièces coulissantes) (811) entre les poutres coulissantes (805, 806) et les poutres de roulement (807) et munis de profils coulissants (906) qui sont perpendiculaires entre eux et présents à des niveaux différents et qui correspondent à des profils coulissants (812) dans les poutres coulissantes (805, 806) et la (les) poutre(s) de roulement (807);
d) des moyens servant à espacer les griffes (900) disposées dans les blocs coulissants (904) le long des poutres coulissantes (805, 806) respectivement à tourner les blocs coulissants (904), ces moyens étant constitués par des bandes (813) en un matériau flexible et résistant à l'extension, ces bandes constituant des jonctions le long des poutres coulissantes (805, 806) entre une (la) poutre de roulement (807) et les poutres coulissantes (805, 806);
e) des moyens servant à la rotation des griffes (900) disposées dans les blocs coulissants (904), ces moyens étant constitués par des pièces de pivotement (810) qui tournent symétriquement autour d'un axe perpendiculaire au plan du châssis porteur et dont les bras sont reliés à l'aide de bandes (813) en un matériau flexible et résistant à l'extension à des points de fixation (908) correspondants, diamétralement opposés sur les griffes (900) disposées dans les blocs coulissants (904), lesdites pièces de pivotement (810) étant munies de moyens d'entraînement appropriés (814) qui agissent sur le châssis porteur (800).

2. Dispositif selon la revendication 1, caractérisé en ce que les moyens d'entraînement (802, 803) servant à déplacer les poutres coulissantes (805, 806) le long des deux côtés opposés du châssis porteur rectangulaire (800) sont divisés en deux groupes qui agissent sur les côtés opposés et sur les poutres coulissantes (805, 806) de façon que les déplacements des poutres coulissantes par groupe par rapport à l'autre groupe soient antisymétriques par rapport à l'axe du châssis porteur rectangulaire (800), cet axe s'étendant parallèlement aux poutres coulissantes (805, 806).

3. Dispositif selon la revendication 2, caractérisé en ce que la poutre coulissante d'un groupe de poutres coulissantes (805, 806) qui est la plus éloignée du point d'action du moyen d'entraînement sur le châssis porteur rectangulaire est déplacée par un système de piston-cylindre et les autres poutres coulissantes dudit groupe à l'aide de bandes en un matériau flexible et résistant à l'extension reliées entre elles et auxdites poutres.

4. Dispositif selon les revendications 1 à 3, caractérisé en ce que les moyens d'entraînement (802, 803) sont constitués par des systèmes de piston-cylindre qui sont reliés en tandem entre eux de la poutre coulissante (805) à la poutre coulissante (806).

5. Dispositif selon les revendications 1 à 4, caractérisé en ce que des deux côtés le châssis porteur rectangulaire (800) présente deux poutres de roulement (807) qui sont déplacées de façon antisymétrique l'une par rapport à l'autre par des systèmes de piston-cylindre par rapport à l'axe principal du châssis porteur rectangulaire qui s'étend parallèlement aux poutres de roulement.

6. Dispositif selon les revendications 1 à 5, caractérisé en ce que les poutres coulissantes (805, 806) et la (les) poutre(s) de roulement (807) peuvent être déplacées par des rouleaux disposés aux extrémités de ces dernières le long des côtés du châssis porteur rectangulaire (800).

7. Dispositif selon les revendications 1 à 5, caractérisé en ce que les pièces coulissantes (811) sont reliées à tour de rôle par poutre coulissante (805, 806) à l'aide de bandes (813) de même longueur en un matériau flexible et résistant à l'extension à la griffe (905) la plus proche disposée dans un bloc coulissant (904) sur une poutre coulissante (805, 806).

8. Dispositif selon les revendications 1 à 6, caractérisé en ce que les pièces de pivotement (810) et leurs moyens d'entraînement (814) sont disposés sur les pièces coulissantes (811).

9. Dispositif selon les revendications 1 à 8, caractérisé en ce que les bandes (813) en matériau flexible résistant à l'extension sont constituées par du fil d'acier retordu.

10. Dispositif selon les revendications 1 à 9, caractérisé en ce qu'en dessus, une griffe (900) est constituée par un gabarit rectangulaire (905) dont la section transversale correspond à la section transversale des pavés à déplacer et lequel gabarit (905) est fixé, par l'intermédiaire d'un tube de section circulaire (903) pouvant tourner dans un bloc coulissant (904), en dessous, à une ventouse (903).

11. Dispositif selon la revendication 10, caractérisé en ce que les côtés courts des gabarits (905) sont partiellement chanfreinés pour faire place à des bandes (813) pliées vers le bas et constituées par du matériau flexible résistant à l'extension.

12. Dispositif selon les revendications 1 à 9, caractérisé en ce que la partie supérieure d'un bloc coulissant (904) est sous forme d'une pièce de pivotement (810) fixée aux griffes, ledit bloc coulissant (904) étant muni d'arrêts afin de porter les axes des blocs coulissants (904) à l'état de départ du châssis porteur rectangulaire (800) à la même distance que la distance des axes des pavés lorsque ces derniers sont placés les uns contre les autres par leur côté long comme dans une couche de pavés appareillés en jeu de construction (figure 2).

13. Dispositif selon l'une ou plusieurs des revendications 1 à 12 pour transformer une couche de pavés appareillés en jeu de construction (figure 2) en une couche de pavés appareillés en épi (figure 1), caractérisé en ce que le dispositif est constitué par un châssis porteur rectangulaire (800) sur les côtés duquel des poutres coulissantes (805, 806) et une ou plusieurs poutre(s) de roulement (807) peuvent être déplacées perpendiculairement aux poutres coulissantes, des pièces coulissantes (811) aux croisements des poutres coulissantes (805, 806) et des (de la) poutre(s) de roulement (807) qui y sont reliées de façon à pouvoir coulisser, des griffes (900) qui sont disposées de façon à pouvoir tourner dans des blocs coulissants (904) et qui peuvent être déplacées le long des poutres coulissantes (805, 806), des bandes (813) en un matériau flexible et résistant à l'extension pour espacer les griffes disposées dans les blocs coulissants (904) entre elles et pour les espacer par rapport à la (les) poutre(s) de roulement (807), des pièces de pivotement (810) pour tourner les griffes (900) disposées dans les blocs coulissants (904) ainsi que des moyens d'entraînement (802, 803 respectivement 804 et 814) pour déplacer les poutres coulissantes et la (les) poutre(s) de roulement et pour tourner les pièces de pivotement.

14. Dispositif selon l'une ou plusieurs des revendications 1 à 7 et 9 à 11 pour transformer une couche de pavés appareillés en jeu de construction (figure 2) en une couche de pavés appareillés en panneresse, caractérisé en ce que le dispositif est constitué par un châssis porteur rectangulaire (800) sur les côtés duquel des poutres coulissantes (805, 806) et une ou plusieurs poutre(s) de roulement (807) peuvent être déplacées perpendiculairement aux poutres coulissantes, des pièces coulissantes (811) aux croisements des poutres coulissantes (805, 806) et des (de la) poutre(s) de roulement (807) qui y sont reliées de façon à pouvoir coulisser, des griffes (900) qui sont disposées dans des poutres coulissantes (805, 806) et qui peuvent être déplacées le long des poutres coulissantes, des bandes (813) en un matériau flexible et résistant à l'extension pour déplacer les griffes (900) disposées dans les blocs coulissants (904) le long des poutres coulissantes (805, 806), lesdites bandes (813) étant reliées à la (aux) poutre(s) de roulement (807), ainsi que des moyens d'entraînement (802, 803 respectivement 804) pour déplacer les poutres coulissantes (805, 806) et la (les) poutre(s) de roulement (807).

15. Véhicule mobile (figure 7, a, b, c) pour la pose d'un revêtement routier, caractérisé en ce que
a) la partie supérieure du véhicule est munie de moyens de guidage (705) ainsi que d'un chariot roulant (704), qui peut être déplacé sur les moyens de guidage (705), un dispositif (figure 8) selon les revendications 1 à 14 étant suspendu audit chariot roulant (704) et notamment de façon que ledit dispositif puisse être déplacé dans les sens de la longueur et de la largeur du véhicule et notamment dans une direction parallèle et transversale à la direction de déplacement du véhicule,
b) du côté opposé à la direction de déplacement le véhicule est muni d'une plate-forme de chargement (702) pour la réception d'un paquet de pavés (701), cette plate-forme s'étendant jusqu'au-dessous des moyens de guidage (705) de façon qu'une couche de pavés puisse être enlevée d'un paquet placé sur ladite plate-forme par un dispositif selon les revendications 1 à 14;
c) vu dans la direction de déplacement, après la plate-forme de chargement (702), le véhicule est muni d'une table de formation (706) qui est pratiquement parallèle au revêtement routier à poser (710), cette table de formation (706) étant au moins dimensionnée de façon qu'un champ de pavés formé à partir d'une couche de pavés d'un paquet puisse être déposé sur ladite table de formation à l'aide du dispositif selon les revendications 1 à 14,
d) vu dans la direction de déplacement, après la table de formation (706), le véhicule présente un espace sans fond qui s'étend jusqu'au-dessous des moyens de guidage (705) pour la pose du champ de pavés formé à l'aide du dispositif selon les revendications 1 à 14 sur la couche de sable de la route,
e) il est prévu des moyens pour la commande du véhicule, des moyens pour le déplacement du chariot roulant, pour le serrage et le levage ainsi que la descente du dispositif selon les revendications 1 à 14, ainsi que des conduites et des moyens de manoeuvre pour le fonctionnement dudit dispositif.

16. Véhicule selon la revendication 15, caractérisé en ce que pour l'évacuation dans la direction latérale de parties d'une couche de pavés (701), une table de triage (709) est comprise dans la table de formation (706) et est constituée par un système de bandes transporteuses (figure 3) qui s'engrènent les unes dans les autres et dont la direction de déplacement est perpendiculaire à la direction de déplacement du véhicule.
